# EUROPÄISCHE PATENTSCHRIFT

(11) **EP 1 673 300 B1**
(45) Veröffentlichungstag und Bekanntmachung des Hinweises auf die Patenterteilung: **28.02.2007**
(21) Anmeldenummer: 04791215.9
(22) Anmeldetag: 13.10.2004
(51) Int. Cl.: B65H 29/58, B65H 29/40, B41F 13/54

(54) **VORRICHTUNG UND VERFAHREN ZUM AUSLEGEN VON FLACHEN GEGENSTÄNDEN MITTELS EINER FÖRDERSTRECKE**
DEVICE AND METHOD FOR DISTRIBUTING FLAT OBJECTS USING A TRANSPORT SECTION
DISPOSITIF ET PROCEDE POUR SORTIR DES OBJETS PLATS AU MOYEN D'UNE SECTION DE TRANSPORT

(30) Priorität: 14.10.2003 DE 10347572
(43) Veröffentlichungstag der Anmeldung: 28.06.2006
(73) Patentinhaber: Koenig & Bauer Aktiengesellschaft, 97080 Würzburg (DE)
(72) Erfinder: RATZ, Holger, 67227 Frankenthal (DE)
(74) Vertreter: Stiel, Jürgen
(86) Internationale Anmeldenummer: PCT/EP2004/052525
(87) Internationale Veröffentlichungsnummer: WO 2005/035409

(56) Entgegenhaltungen:
- FR-A- 2 760 733
- US-A- 3 531 108
- US-A- 4 811 641
- US-A- 5 080 338
- US-A- 5 236 188
- US-A- 5 439 206
- US-A- 5 485 992
- US-B1- 6 612 213

## Beschreibung

Die Erfindung betrifft eine Vorrichtung zum Auslegen von flachen Gegenständen mittels einer Förderstrecke gemäß dem Oberbegriff des Anspruchs 1.

Eine solche Auslegevorrichtung kommt insbesondere am Ausgang einer Rotationsdruckmaschine zum Einsatz, um aus einem Strang von bedruckten Papierbahnen vereinzelte Signaturen auf eine Mehrzahl von Forderbändern auszulegen. Eine bekannte Auslegevorrichtung dieses Typs ist z. B. in DE 101 16 346 A1 beschrieben. Diese bekannte Vorrichtung verwendet Förderstrecken, in denen eine Signatur zwischen Endlosbändern eingeklemmt gefördert wird, die jeweils um eine Mehrzahl von Walzen geschlungen sind. Zum Verteilen der Signaturen auf verschiedene Auslegestellen ist die Förderstrecke mehrfach gegabelt, und an den Gabelungen befindet sich jeweils eine Signaturweiche in Form eines hin und her beweglichen Keils, der je nach Stellung eine ihn passierende Signatur in unterschiedliche Richtungen ablenkt und so auf unterschiedliche Zweige der Förderstrecke führt. Um einen Strom mit Hilfe einer solchen Signaturweiche auf zwei verschiedene Wege zu verteilen, muss die Signaturweiche jeweils zwischen zwei Durchgängen von Signaturen ihre Stellung wechseln können. Dies ist nur möglich, wenn die Signaturen nicht unmittelbar aufeinander folgen. Wenn die Signaturen aus einer kontinuierlichen Bahn geschnitten werden, ist ein solcher Abstand zwischen den Signaturen nur erzielbar, wenn die Geschwindigkeit der Förderstrecke deutlich größer ist als die der Bahn vor dem Zerschneiden. Je kleiner der Abstand zwischen zwei aufeinanderfolgenden Signaturen in Höhe der Weiche ist, um so schneller muss diese umschalten können. Dies führt zu erheblichen Anforderungen an die Mechanik der Signaturweiche, die nur mit beträchtlichem technischen Aufwand und dementsprechenden Kosten zu erfüllen sind.

Die US 5 236 188 A beschreibt eine Vorrichtung zum Ablegen von Druckprodukten mit mehreren, nebeneinander angeordneten Schaufelrädern. Dabei ist zwischen einer Förderstrecke mit Transportbändern für jedes Schaufelrad ein eigener Übergabezylinder mit Greifern notwendig.

Die FR 2 760 733 A1 offenbart ein Schaufelrad mit zwei Schaufeln.

Die DE 100 03 284 A1 und die US 5 485 992 A beschreiben zwei phasenverschobene drehende Schaufelräder, die Druckprodukte alternierend ablegen.

Der Erfindung liegt die Aufgabe zugrunde, eine Vorrichtung zum Auslegen von flachen Gegenständen mittels einer Förderstrecke zu schaffen.

Die Aufgabe wird erfindungsgemäß durch die Merkmale des Anspruchs 1 gelöst.

Die mit der Erfindung erzielbaren Vorteile bestehen insbesondere darin, dass die Vorrichtung ohne schnell und diskontinuierlich bewegliche Teile wie etwa die oben beschriebene Signaturweiche auskommt. Außerdem sind keine großen Abstände zwischen auf der Förderstrecke aufeinanderfolgenden Gegenständen, erforderlich, um diese problemlos unterschiedlichen Auslegestellen zuführen zu können.

Vorzugsweise sind die Schaufelräder auf einer Seite und/oder unterhalb der Förderstrecke angeordnet, so dass die auf der Förderstrecke geförderten Gegenstände aufgrund ihres eigenen Gewichts dazu neigen, in ein Fach eines Schaufelrades einzudringen, wenn dies möglich ist.

Eine Spitze jeder Schaufel, die die Förderstrecke kreuzt, während das von der Schaufel gebildete Fach an die Förderstrecke angrenzt, dient dazu, das vordere Ende eines Gegenstandes, der sich auf der Förderstrecke in Höhe des Fachs eines Schaufelrades befindet, abzufangen und in das Fach hinein abzulenken. Zu diesem Zweck ist auch bevorzugt, dass die Umfangsgeschwindigkeit der Schaufel kleiner als die Fördergeschwindigkeit der-Förderstrecke ist.

Für die Vorrichtung genügt es, wenn jedes Schaufelrad nur eine einzige Schaufel aufweist. Es können auch zwei Schaufeln pro Schaufelrad vorgesehen werden, da dies die Auswuchtung der Schaufelräder vereinfacht und im Vergleich zu dem Fall mit einer einzigen Schaufel keine nennenswerte Vergrößerung des Umfangs des Schaufelrades erforderlich macht.

Benachbarte Schaufelräder-haben vorzugsweise eine Phasenverschiebung zueinander von 2π(d/vT±1/mN), wobei d der Abstand der Schaufelräder, N die Anzahl der Schaufelräder, m die Zahl ihrer Schaufeln, v die Fördergeschwindigkeit der Förderstrecke und T der Zeitabstand zwischen zwei auf der Förderstrecke geförderten Gegenständen ist. Dieser Phasenunterschied gewährleistet, dass zwei aufeinanderfolgend auf der Fördereinrichtung geförderte Gegenstände von den n Schaufelrädern zyklisch abwechselnd übernommen werden.

Vorzugsweise beträgt die Zahl N der Schaufelräder vier. Wenn die Vorrichtung in Verbindung mit einer Druckmaschine eingesetzt wird, deren Plattenzylinder vier Platten oder Druckbilder in Umfangsrichtung aufnehmen kann, so erlaubt es die Vorrichtung mit vier Schaufelrädern, jeweils von gleichen Platten gedruckte oder gleiche Druckbilder aufweisende Druckerzeugnisse an der gleichen Auslegestelle auszulegen und so die Druckerzeugnisse, die auf der Förderstrecke zyklisch-aufeinanderfolgen, zu-sortieren.

Wenn die Vorrichtung für Druckerzeugnisse eingesetzt wird, so ist ihr vorzugsweise eine Querschneideinrichtung vorgelagert, die eine bedruckte Materialbahn oder einen Strang von Materialbahnen in einzelne Druckerzeugnisse zerlegt.

Im Anschluss an die Querschneideinrichtung ist vorzugsweise ein vertikaler Abschnitt der Förderstrecke angeordnet, der genutzt werden kann, um die von der Querschneideinrichtung gelieferten einzelnen Druckerzeugnisse auf der Förderstrecke voneinander zu beabstanden. Die Schaufelräder hingegen sind vorzugsweise an einem horizontalen Abschnitt der Förderstrecke angeordnet, um das Ablenken der Erzeugnisse in die Fächer der Schaufelräder zu erleichtern.

Ausführungsbeispiele der Erfindung sind in den Zeichnungen dargestellt und werden im folgenden näher beschrieben.

Es zeigen:
- Fig. 1: einen schematischen Schnitt durch eine Vorrichtung;
- Fig. 2: ein vergrößertes Detail der Vorrichtung;
- Fig. 3: eine Abwandlung eines Schaufelrades für die Vorrichtung.

Ein Eingang der in Fig. 1 gezeigten Vorrichtung ist durch eine Querschneideinrichtung 01, z. B. ein Schneidzylinderpaar 01 gebildet. Dem Schneidzylinderpaar 01 wird, wie durch einen Pfeil veranschaulicht, von oben aus einem (nicht dargestellten) Oberbau ein Strang -von bedruckten-Materialbahnen z. B. Papierbahnen zugeführt. Ein Zylinder des Schneidzylinderpaars 01 trägt ein Messer, das im Zusammenwirken mit einem Widerlager des-anderen Zylinders-des Schneidzylinderpaars 01 mit jeder Umdrehung des Schneidzylinderpaars 01 einen Abschnitt von einer Seitenlänge von dem Strang abtrennt. Der so erhaltene Gegenstand, insbesondere das Druckerzeugnis tritt in einen Eingangszwickel 02 einer Förderstrecke 03 ein, die durch auf einer Mehrzahl von Walzen 04 umlaufende Endlosriemen 06, z. B. Transportbänder 06 gebildet ist. Die Umlaufgeschwindigkeit der Endlosriemen 06 ist um ca. 5 % größer als die Geschwindigkeit der dem Schneidzylinderpaar 01 zugeführten Papierbahnen. Die einzelnen Erzeugnisse werden daher in dem sich nach unten allmählich verjüngenden Eingangszwickel 02 der Förderstrecke 03 allmählich beschleunigt, wodurch sich zwischen aufeinanderfolgenden Druckerzeugnissen eine Lücke von ca. 5 % ihrer Seitenlänge ergibt.

Die zunächst vertikal verlaufende Förderstrecke 03 geht an einer Walze 07 von großem Durchmesser in eine horizontale Orientierung über. Die Funktion der Walze 07 kann allein das Umlenken der Förderstrecke 03 sein, es könnte sich aber auch um einen an sich bekannten Sammelzylinder 07 handeln, an dem in an sich bekannter Weise jedes zugeführte Druckerzeugnis wenigstens eine vollständige-Umdrehung-zurücklegt, mit wenigstens einem weiteren Druckerzeugnis zu einem Stapel zusammengefügt wird und schließlich als Stapel zur Weiterförderung abgegeben wird.

Auch kann die Walze 07 als Falzmesserzylinder 07 ausgebildet sein.

Die von der Walze 07 abgegebenen Druckerzeugnisse bewegen sich weiter auf einem horizontalen Abschnitt der Förderstrecke 03, an der hintereinander eine Anzahl N von Schaufelrädern 08, hier vier Stück, mit jeweils einer einzigen Schaufel 09 angeordnet sind. Die Schaufelräder 08 sind in einem gleichmäßigen Abstand d voneinander angeordnet und rotieren mit gleicher Geschwindigkeit, wobei zwischen benachbarten Schaufelrädern 08 jeweils eine Phasenverschiebung von 2π(d/vT±1/N) besteht, wobei v die Geschwindigkeit der Endlosriemen 06 der Förderstrecke 03 ist und T den Zeitabstand zwischen zwei aufeinanderfolgenden Druckerzeugnissen auf der Förderstrecke 03 bezeichnet. Zwischen zwei Schaufelrädern 08 ist jeweils ein Abschnitt der Förderstrecke 03 angeordnet. Diese Wahl der Phasendifferenz zwischen den Schaufelrädern 08 stellt sicher, dass immer dann, wenn sich ein Druckerzeugnis über einem Schaufelrad 08 befindet, ihm entweder das Fach 11 dieses Schaufelrades 08 zugewandt ist, so dass das Druckerzeugnis in das Fach 11 eintreten kann, oder das Fach 11 um ± 1/4 oder eine 1/2 Umdrehung versetzt ist, und dass (je nach Vorzeichen) nacheinander geförderte Produkte entweder der Reihe nach vom Fach 11 des ersten, zweiten, dritten, vierten und dann wieder des ersten Schaufelrades 08 oder in umgekehrter Reihenfolge übernommen werden.

Die Schaufelräder 08 sind aufgebaut aus einer Mehrzahl von in einer Ebene um eine gemeinsame Rotationsachse drehbaren, im Wesentlichen kreisrunden Scheiben, in die jeweils ein Fach 11 geschnitten ist und die mit einer Umfangsgeschwindigkeit rotieren, die etwas kleiner als die Umlaufgeschwindigkeit der Endlosriemen 06 und vorzugsweise gleich der Geschwindigkeit der dem Schneidzylinderpaar 01 zugeführten Papierbahnen ist. Lediglich das freie Ende jeder Schaufel 09 steht ein Stück weit über den Umfang der Kreisscheibe über, so dass diese freie Spitze 12 in ihrer der Förderstrecke 03 zugewandten Stellung diese kreuzt (siehe Fig. 2).

Wie in Fig. 2 zu sehen, lenkt die Spitze 12 so das nacheilende Ende eines Druckerzeugnisses 13 geringfügig nach oben aus, während sie gleichzeitig für das voreilende Ende eines nachfolgenden Druckerzeugnisses 14, da sie sich langsamer bewegt als letzteres, ein Hindernis darstellt, das die vorauseilende Kante des Druckerzeugnisses 14 nach unten, in das Fach 11 hinein, ablenkt. Es ist unmittelbar einleuchtend, dass für das Abfangen des Druckerzeugnisses 14 aus der Förderstrecke 03 heraus in das Fach 11 kein großer Abstand zwischen aufeinanderfolgenden Druckerzeugnissen erforderlich ist. Vielmehr ist es durchaus wünschenswert, einen recht geringen Abstand zwischen den Druckerzeugnissen zu haben, damit das Druckerzeugnis 14 möglichst tief in das Fach 11 hineingeschoben wird, bevor sein nacheilendes Ende den Kontakt mit den Endlosriemen 06 der Förderstrecke 03 verliert.

Zinken 16 eines ortsfesten Rechens greifen von unten her zwischen die Scheiben jedes Schaufelrades 08 ein, um ein in dem Fach 11 des Schaufelrades 08 eventuell enthaltenes Druckerzeugnis im Laufe der Drehung des Schaufelrades 08 im Uhrzeigersinn aus dem Fach 11 herauszuschieben und auf einer Auslegestelle 17, hier ein quer zur Ebene der Fig. 2 bewegtes Förderband 17, auszulegen.

Zwar sind in Fig. 1 nur vier Schaufelräder 08 gezeigt, doch liegt auf der Hand, dass das Prinzip der Erfindung auf eine beliebige Zahl von Schaufelrädern 08 und Auslegestellen verallgemeinerbar ist. Die Zahl N der Schaufelräder 08 ist ganzzahlig und kann größer gleich drei sein. Im Allgemeinen ist es jedoch nicht sinnvoll, mehr Auslegestellen 17 zu haben, als unterschiedliche Druckerzeugnisse auf der Förderstrecke 03 vorhanden sein können. D. h., wenn die Vorrichtung in Verbindung mit einer Druckmaschine verwendet wird, deren Plattenzylinder bis zu vier verschiedene Platten oder Druckbilder in Umfangsrichtung tragen können, so sind nicht mehr als vier Auslegestellen 17 entsprechend diesen vier Platten oder Druckbilder sinnvoll.

Wenn, wie oben erwähnt, die Walze 07 ein Sammelzylinder 07 ist, der im Sammelbetrieb gefahren wird und jeweils aus zwei gestapelten Abschnitten zusammengefügte Druckerzeugnisse abgibt, so führt dies gegenüber dem Nichtsammelbetrieb zu einer Verdoppelung der Periode T, mit der die Druckerzeugnisse die Schaufelräder 08 passieren. Ohne dass hierfür eine Änderung in der Bewegung der einzelnen Schaufelräder 08 erforderlich wäre, werden die gesammelten Druckerzeugnisse jeweils nur noch auf zwei der vier Auslegestellen 17 ausgelegt.

Wenn kein Sammelbetrieb gefahren wird und trotzdem auf nur zwei der vorhandenen vier Auslegestellen 17 bzw. Forderbänder 17 ausgelegt werden soll, so ist dies mit der in Fig. 3 gezeigten Abwandlung des Schaufelrades 08 leicht möglich. Dieses abgewandelte Schaufelrad 08 weist zwei Schaufeln 09 in einander diametral gegenüberliegenden Positionen auf, und die Spitze 12 wenigstens einer der Schaufeln 09 ist zwischen der in Fig. 2 gezeigten Stellung, in der sie über den Umfang der kreisrunden Platte des Schaufelrades 08 hinausragt, und einer versenkten Stellung schwenkbar, in der sie, wie unten in Fig. 3 gezeigt, nicht über den Umfang der Kreisscheibe vorsteht und statt dessen das Fach 11, an dem sie angeordnet ist, verschließt. Wenn ein solches Schaufelrad 08 beispielsweise an der der Walze 07 nächst benachbarten Position in Fig. 1 montiert ist, so verhält sie sich, so lange die zweite Spitze 12 versenkt ist, nicht anders als ein Schaufelrad 08 mit einer einzigen Schaufel 09; wenn jedoch die Spitze 12 ausgeschwenkt ist, so fängt dieses Schaufelrad 08 jedes zweite es passierende Druckerzeugnis ab. Wenn ein Schaufelrad 08 vom in Fig. 3 gezeigten Typ auch an der der Walze 07 übernächst benachbarten Position in Fig. 1 montiert ist, so ist es möglich, wahlweise auf zwei, drei oder vier Förderbänder 17 auszulegen.

Denkbar ist auch, an der ersten Position ein (nicht gezeichnetes) Schaufelrad vorzusehen, das vier Schaufeln in einem Abstand von jeweils 90° aufweist, von denen wenigstens drei schwenkbare Spitzen haben. Wenn diese Spitzen alle ausgeschwenkt sind, fängt ein solches Schaufelrad alle es auf der Förderstrecke 03 passierenden Druckerzeugnisse ab und legt sie auf sein Förderband 17 aus.

Die Vorrichtung nimmt im ersten Schaufelrad 08 identische erste Gegenstände und im zweiten Schaufelrad 08 identische zweite, sich von den ersten Gegenständen unterscheidende Gegenstände auf, im dritten Schaufelrad 08 identische dritte Gegenstände und im vierten Schaufelrad 08 identische vierte, sich von den dritten Gegenständen unterscheidende Gegenstände auf.

Jedes Schaufelrad 08 weist vorzugsweise weniger als fünf Schaufeln 09, insbesondere weniger als drei Schaufeln 09 auf.

Die flachen Gegenstände werden mittels der Förderstrecke 03 und Schaufelrädern 08 transportiert. Die Gegenstände werden dabei nacheinander entlang der Förderstrecke 03 transportiert. Einer dieser Gegenstände wird aus der Förderstrecke 03 entnommen und in ein Fach 11 eines ersten Schaufelrades 08 transportiert. Die verbleibenden Gegenstände werden entlang der Förderstrecke 03 zu einem bezogen auf die Transportrichtung der Förderstrecke 03 hinter dem ersten Schaufelrad 08 angeordneten zweiten Schaufelrad 08 transportiert und einer dieser Gegenstände aus der Förderstrecke 03 entnommen und in ein Fach 11 des zweiten Schaufelrades 08 transportiert.

Anschließend werden die verbleibenden Gegenstände entlang der Förderstrecke 03 zu einem bezogen auf die Transportrichtung der Förderstrecke 03 hinter dem zweiten Schaufelrad 08 angeordnete dritten Schaufelrad 08 transportiert und einer dieser Gegenstände aus der Förderstrecke 03 entnommen und in ein Fach 11 des dritten Schaufeldrades 08 transportiert.

Die verbleibenden Gegenstände werden entlang der Förderstrecke 03 zu einem bezogen auf die Transportrichtung der Förderstrecke 03 hinter dem dritten Schaufelrad 08 angeordnete vierten Schaufelrad 08 transportiert und einer dieser Gegenstände aus der Förderstrecke 03 entnommen und in ein Fach 11 des vierten Schaufeldrades 08 transportiert.

N der Zahl kann der unterschiedlichen hintereinander auf der Förderstrecke 03 angeordneten Gegenstände entsprechen.

### Bezugszeichenliste

- 01: Querschneideinrichtung, Schneidzylinderpaar
- 02: Eingangszwickel
- 03: Förderstrecke
- 04: Walze
- 05: -
- 06: Endlosriemen, Transportband
- 07: Walze, Sammelzylinder, Falzmesserzylinder
- 08: Schaufelrad
- 09: Schaufel
- 10: -
- 11: Fach
- 12: Spitze
- 13: Druckerzeugnis
- 14: Druckerzeugnis
- 15: -
- 16: Zinke
- 17: Auslegestelle, Förderband

## Patentansprüche

1. Vorrichtung zum Auslegen einer Förderstrecke (03), mit einer Förderstrecke zum Fördern eines Stroms von auszulegenden flachen Gegenständen, und mit einer Mehrzahl N von Schaufelrädern (08) mit jeweils wenigstens einem durch eine Schaufel (09) begrenzten Fach (11) zum Übernehmen eines Gegenstandes aus der Förderstrecke (03) und mit einer Auslegestelle zum Auslegen des Gegenstandes an der Auslegestelle (17), wobei die entlang der Förderstrecke (03) hintereinander angeordneten und die Förderstrecke (03) berührenden Schaufelräder (08) mit einer solchen Phasenverschiebung zueinander drehbar sind, dass von N nacheinander auf der Förderstrecke (03) geförderten Gegenständen jeder in ein Fach (11) eines anderen Schaufelrades (08) gelangt, wobei die Zahl N der Schaufelräder (08) ganzzahlig und größer gleich 3 ist, wobei die Förderstrecke (03) Transportbänder (06) aufweist, **dadurch gekennzeichnet, dass** jedes Schaufelrad (08) weniger als 5 Schaufeln (09) aufweist, und dass eine Spitze (12) wenigstens einer Schaufel (09) die von den Transportbändern (06) gebildete Förderstrecke (03) kreuzt, während das von der Schaufel (09) gebildete Fach (11) an die Förderstrecke (03) angrenzt.

2. Vorrichtung nach Anspruch 1, **dadurch gekennzeichnet, dass** die Schaufelräder (08) unterhalb der Förderstrecke (03) angeordnet sind.

3. Vorrichtung nach einem der vorhergehenden Ansprüche, **dadurch gekennzeichnet, dass** die Umfangsgeschwindigkeit der Schaufelräder (08) kleiner als die Fördergeschwindigkeit der Förderstrecke (03) ist.

4. Vorrichtung nach einem der vorhergehenden Ansprüche, **dadurch gekennzeichnet, dass** jedes Schaufelrad (08) genau eine oder zwei Schaufeln (09) aufweist.

5. Vorrichtung nach Anspruch 1, **dadurch gekennzeichnet, dass** N der Zahl der unterschiedlichen hintereinander auf der Förderstrecke (03) angeordneten Gegenstände entspricht.

6. Vorrichtung nach einem der vorhergehenden Ansprüche, **dadurch gekennzeichnet, dass** benachbarte Schaufelräder (08) mit einer Phasenverschiebung von 2π(d/vT±1/mN) rotieren, wobei d der Abstand der Schaufelräder (08), m die Zahl ihrer Schaufeln (09), N die Zahl der Schaufelräder, v die Fördergeschwindigkeit der Förderstrecke (03) und T der Zeitabstand zwischen zwei geförderten Druckerzeugnissen (13; 14) ist.

7. Vorrichtung nach einem der vorhergehenden Ansprüche, **dadurch gekennzeichnet, dass** die Zahl N der Schaufelräder (08) vier ist.

8. Vorrichtung nach einem der vorhergehenden Ansprüche, **dadurch gekennzeichnet, dass** der Förderstrecke (03) eine Querschneideinrichtung (01) vorgelagert ist.

9. Vorrichtung nach Anspruch 1, **dadurch gekennzeichnet, dass** die Förderstrecke (03) einen horizontalen Abschnitt, an dem die Schaufelräder (08) angeordnet sind, aufweist.

10. Vorrichtung nach Anspruch 8, **dadurch gekennzeichnet, dass** die Förderstrecke (03) einen vertikalen Abschnitt umfasst, der an die Querschneideinrichtung (01) anschließt.

11. Vorrichtung nach Anspruch 1, **dadurch gekennzeichnet, dass** zwischen zwei Schaufelrädern (08) jeweils ein Abschnitt der Förderstrecke (03) angeordnet ist.

12. Vorrichtung nach Anspruch 1, **dadurch gekennzeichnet, dass** alle Schaufelräder (08) auf einer Seite der Förderstrecke (03) angeordnet sind.

13. Vorrichtung nach Anspruch 1, **dadurch gekennzeichnet, dass** alle Schaufelräder (08) unterhalb der Förderstrecke (03) angeordnet sind.

14. Vorrichtung nach Anspruch 1, **dadurch gekennzeichnet, dass** in einem ersten Schaufelrad (08) identische erste Gegenstände und in einem zweiten Schaufelrad (08) identische zweite, sich von den ersten Gegenständen unterscheidende Gegenstände angeordnet sind.

15. Vorrichtung nach Anspruch 1, **dadurch gekennzeichnet, dass** in einem zweiten Schaufelrad (08) identische zweite Gegenstände und in einem dritten Schaufelrad (08) identische dritte, sich von den zweiten Gegenständen unterscheidende Gegenstände angeordnet sind.

16. Vorrichtung nach Anspruch 1, **dadurch gekennzeichnet, dass** in einem dritten Schaufelrad (08) identische dritte Gegenstände und in einem vierten Schaufelrad (08) identische vierte, sich von den dritten Gegenständen unterscheidende Gegenstände angeordnet sind.

17. Vorrichtung nach Anspruch 1, **dadurch gekennzeichnet, dass** die Rotationsachse der Schaufelräder (08) in einer Ebene angeordnet sind.

18. Vorrichtung nach Anspruch 1, **dadurch gekennzeichnet, dass** die Gegenstände als Druckerzeugnisse ausgebildet sind.

19. Vorrichtung nach Anspruch 1, **dadurch gekennzeichnet, dass** die Vorrichtung einen Falzmesserzylinder (07) aufweist.

20. Vorrichtung nach Anspruch 1, **dadurch gekennzeichnet, dass** die Vorrichtung einen Sammelzylinder (07) aufweist.

## Claims

1. An apparatus for laying out a conveying path (03), with a conveying path for conveying a flow of flat articles to be laid out, and with a plurality N of delivery fans (08) with in each case at least one compartment (11) bounded by a paddle (09) for taking an article from the conveying path (03), and with a laying-out station for laying out the article at the laying-out station (17), wherein the delivery fans (08) arranged one behind the other along the conveying path (03) and touching the conveying path (03) are rotatable with a phase displacement with respect to one another such that of N articles conveyed in succession on the conveying path (03) each one arrives in a compartment (11) of another delivery fan (08), wherein the number N of the delivery fans (08) is an integral one and is greater than or equal to 3, wherein the conveying path (03) comprises conveyor belts (06), **characterized in that** each delivery fan (08) has fewer than 5 paddles (09), and a tip (12) of at least one paddle (09) crosses the conveying path (03) formed by the conveyor belts (06), whilst the compartment (11) formed by the paddle (09) is adjacent to the conveying path (03).

2. An apparatus according to Claim 1, **characterized in that** the delivery fans (08) are arranged below the conveying path (03).

3. An apparatus according to one of the preceding Claims, **characterized in that** the peripheral speed of the delivery fans (08) is lower than the conveying speed of the conveying path (03).

4. An apparatus according to any one of the preceding Claims, **characterized in that** each delivery fan (08) has precisely one or two paddles (09).

5. An apparatus according to Claim 1, **characterized in that** N corresponds to the number of the various articles arranged one behind the other on the conveying path (03).

6. An apparatus according to any one of the preceding Claims, **characterized in that** adjacent delivery fans (08) rotate with a phase displacement of 2π(d/vT ± 1/mN), in which d is the distance between the delivery fans (08), m is the number of their paddles (09), N is the number of the delivery fans, v is the conveying speed of the conveying path (03) and T is the time interval between two conveyed printed products (13; 14).

7. An apparatus according to any one of the preceding Claims, **characterized in that** the number N of the delivery fans (08) is four.

8. An apparatus according to any one of the preceding Claims, **characterized in that** a transverse slitter (01) is mounted upstream of the conveying path (03).

9. An apparatus according to Claim 1, **characterized in that** the conveying path (03) has a horizontal portion on which the delivery fans (08) are arranged.

10. An apparatus according to Claim 8, **characterized in that** the conveying path (03) comprises a vertical portion which adjoins the transverse slitter (01).

11. An apparatus according to Claim 1, **characterized in that** one portion of the conveying path (03) is arranged between two delivery fans (08) in each case.

12. An apparatus according to Claim 1, **characterized in that** all the delivery fans (08) are arranged on one side of the conveying path (03).

13. An apparatus according to Claim 1, **characterized in that** all the delivery fans (08) are arranged below the conveying path (03).

14. An apparatus according to Claim 1, **characterized in that** identical first articles are arranged in a first delivery fan (08), and identical second articles differing from the first articles are arranged in a second delivery fan (08).

15. An apparatus according to Claim 1, **characterized in that** identical second articles are arranged in a second delivery fan (08), and identical third articles differing from the second articles are arranged in a third delivery fan (08).

16. An apparatus according to Claim 1, **characterized in that** identical third articles are arranged in a third delivery fan (08), and identical fourth articles differing from the third articles are arranged in a fourth delivery fan (08).

17. An apparatus according to Claim 1, **characterized in that** the axes of rotation of the delivery fans (08) are arranged in one plane.

18. An apparatus according to Claim 1, **characterized in that** the articles are designed in the form of printed products.

19. An apparatus according to Claim 1, **characterized in that** the apparatus has a folding-blade cylinder (07).

20. An apparatus according to Claim 1, **characterized in that** the apparatus has a collecting cylinder (07).

## Revendications

1. Dispositif pour sortir d'une section de transport (03) avec une section de transport pour transporter un flux d'objets plats à sortir, avec une pluralité N de moulinets (08) ayant chacun au moins un compartiment (11) délimité par une pale (09) pour prendre en charge un objet depuis la section de transport (03) et avec un point de sortie pour sortir l'objet à l'emplacement de sortie (17), les moulinets (08), disposés les uns derrière les autres le long de la section de transport (03) et entrant en contact avec la section de transport (03), étant susceptibles d'être tournés les uns par rapport aux autres avec un déphasage tel que, de N objets transportés les uns derrière les autres sur la section de transport (03), chacun arrive dans un compartiment (11) d'un autre moulinet (08), le nombre N des moulinets (08) étant un nombre entier et supérieur ou égal à 3, la section de transport (03) présentant des bandes de transport (06), **caractérisé en ce que** chaque moulinet (08) présente moins de 5 pales (09), et **en ce qu'**une pointe (12) d'au moins une pale (09) croise la section de transport (03) formée par les bandes transporteuses (06) tandis que le compartiment (11), formé par la pale (09), arrive en limite de la section de transport (03).

2. Dispositif selon la revendication 1, **caractérisé en ce que** les moulinets (08) sont disposés le long de la section de transport (03).

3. Dispositif selon l'une des revendications précédentes, **caractérisé en ce que** la vitesse périphérique des moulinets (08) est inférieure à la vitesse de transport de la section de transport (03).

4. Dispositif selon l'une des revendications précédentes, **caractérisé en ce que** chaque moulinet (08) présente précisément une ou deux pales (09).

5. Dispositif selon la revendication 1, **caractérisé en ce que** N correspond au nombre des différents objets disposés les uns derrière les autres sur la section de transport (03).

6. Dispositif selon l'une des revendications précédentes, **caractérisé en ce que** des moulinets (08) voisins tournent avec un déphasage de 2π(d/vT±1/mN), d étant l'espacement des moulinets (08), m le nombre de leurs pales (09), N le nombre des moulinets, v la vitesse de transport de la section de transport (03) et T l'espacement temporel entre deux produits d'impression (13; 14) transportés.

7. Dispositif selon l'une des revendications précédentes, **caractérisé en ce que** le nombre N des moulinets (08) est de quatre.

8. Dispositif selon l'une des revendications précédentes, **caractérisé en ce qu'**un dispositif de découpage transversal (01) est disposé en amont de la section de transport (03).

9. Dispositif selon la revendication 1, **caractérisé en ce que** la section de transport (03) présente un tronçon horizontal sur lequel sont disposés les moulinets (08).

10. Dispositif selon la revendication 8, **caractérisé en ce que** la section de transport (03) comprend un tronçon vertical, se raccordant au dispositif de découpage transversal (01).

11. Dispositif selon la revendication 1, **caractérisé en ce que** chaque fois un tronçon de la section de transport (03) est disposé entre deux moulinets (08).

12. Dispositif selon la revendication 1, **caractérisé en ce que** tous les moulinets (08) sont disposés sur un côté de la section de transport (03).

13. Dispositif selon la revendication 1, **caractérisé en ce que** tous les moulinets (08) sont disposés au-dessous de la section de transport (03).

14. Dispositif selon la revendication 1, **caractérisé en ce que**, dans un premier moulinet (08), sont disposés des premiers objets identiques et, dans un deuxième moulinet (08), sont disposés des deuxièmes objets identiques, se distinguant des premiers objets.

15. Dispositif selon la revendication 1, **caractérisé en ce que**, dans un deuxième moulinet (08), sont disposés des deuxièmes objets identiques et, dans un troisième moulinet (08), sont disposés des troisièmes objets identiques, différents des deuxièmes objets.

16. Dispositif selon la revendication 1, **caractérisé en ce que**, dans un troisième moulinet (08), sont disposés des troisièmes objets identiques et, dans un quatrième moulinet (08), sont disposés des quatrièmes objets identiques, différents des troisièmes objets.

17. Dispositif selon la revendication 1, **caractérisé en ce que** les axes de rotation des moulinets (08) sont disposés dans un plan.

18. Dispositif selon la revendication 1, **caractérisé en ce que** les objets sont réalisés sous forme de produits d'impression.

19. Dispositif selon la revendication 1, **caractérisé en ce que** le dispositif présente un cylindre à lame de pliage (07).

20. Dispositif selon la revendication 1, **caractérisé en ce que** le dispositif présente un cylindre collecteur (07).
